# FASCICULE DE BREVET EUROPEEN

(11) **EP 2 222 547 B1**
(45) Date de publication et mention de la délivrance du brevet: **06.06.2012**
(21) Numéro de dépôt: 07871874.9
(22) Date de dépôt: 04.12.2007
(51) Int. Cl.: B63C 11/30, B63C 11/22

(54) **DISPOSITIF DE FLOTTABILITÉ RÉGLABLE**
VORRICHTUNG MIT EINSTELLBAREM AUFTRIEB
ADJUSTABLE BUOYANCY DEVICE

(43) Date de publication de la demande: 01.09.2010
(73) Titulaire: Onofri, Jean-Michel, 13300 Salon de Provence (FR); Clamagirand, Etienne, 13450 Grans (FR)
(72) Inventeur: Onofri, Jean-Michel, 13300 Salon de Provence (FR); Clamagirand, Etienne, 13450 Grans (FR)
(74) Mandataire: Novagraaf Technologies
(86) Numéro de dépôt international: PCT/FR2007/052438
(87) Numéro de publication internationale: WO 2008/081127

(56) Documents cités:
- GB-A- 1 532 411
- US-A- 3 436 777
- US-A- 4 054 132
- US-A- 5 221 161
- US-A- 5 660 503

## Description

La présente invention a pour objet des dispositifs de flottabilité à volume constant et réglable. Le document US 4054 132 reflète l'état de la technique le plus proche.

Le secteur technique de l'invention est le domaine de la réalisation de tels dispositifs de flottabilité réglables destinés à toute entité submersible, apte à s'immerger à différentes profondeurs, tel qu'un plongeur sous-marin qui doit compenser à tout moment, soit un excédent de poids pour ne pas couler, soit un surplus de flottabilité pour ne pas remonter en surface.

On connaît en effet des bouées de stabilisation utilisées en particulier par les plongeurs autonomes qui, lors de leur changement de profondeur en cours de plongée, doivent compenser manuellement le volume de leur bouée, soit en injectant de l'air provenant du détendeur premier étage de leur bouteille de gaz, soit en purgeant la bouée en agissant sur des vannes de purge situées en différents endroits de celle-ci ; et cela est nécessaire à chaque changement de profondeur car le volume d'air/gaz de la bouée se modifie avec les variations de pression liées à ce changement de profondeur et doit donc être ajusté en permanence sous peine de ne pas permettre au plongeur de se stabiliser à la profondeur souhaitée.

De plus, une telle bouée étant réalisée à partir d'une vessie souple en général en polyuréthane, l'air/gaz est toujours situé dans sa partie haute, ce qui rend difficile les mouvements du plongeur qui porte ladite bouée et, lorsque celle-ci est dégonflée, sa forme est généralement peu hydrodynamique.

Le problème posé est donc de réaliser un dispositif de flottabilité réglable dans une plage prédéterminée, à une valeur voulue de volume qui doit rester ensuite constant lors de changement de profondeur sans intervention de l'opérateur, offrant alors à celui-ci une réserve de flottabilité constante quels que soient les déplacements ascendants et descendants de l'entité submersible auxquels le dispositif est associé ; et quand cette entité est le plongeur opérateur lui-même, ce dispositif doit lui permettre une aisance de mouvement et avoir une forme la plus hydrodynamique possible.

Une solution au problème posé est un dispositif de flottabilité à volume constant et réglable destiné à tout entité submersible, apte à s'immerger à différentes profondeurs, et comportant au moins un flotteur à membrane souple rempli d'un gaz et dont la pression est régulée en fonction de la profondeur d'immersion, et tel que :
- cette membrane est élastique et délimite un volume de gaz qui est fonction de l'élasticité de cette membrane et de la pression relative intérieure dudit volume par rapport à la pression ambiante externe,
- un système détendeur-déverseur assure l'alimentation et la purge dudit gaz vers ou depuis ledit volume interne du flotteur.

Dans un mode préférentiel de réalisation ledit flotteur comporte un embase rigide sur laquelle est fixée et tendue ladite membrane souple, celle-ci déterminant avec ladite embase rigide ledit volume de gaz du flotteur, et le détendeur-déverseur est un régulateur d'alimentation et de purge de gaz, de telle façon que la pression interne de celui-ci dans le volume du flotteur relativement par rapport à la pression ambiante extérieure est quasi maintenue à une valeur prédéterminée correspondant à un volume de flottabilité voulu et donc constant.

De plus, selon la présente invention le matériau dans lequel est réalisée la membrane élastique est choisi tel que son module d'élasticité reste quasi constant dans la zone de déformation permettant d'obtenir le volume de flottabilité voulu, cette déformation étant une fonction quasi monotone et biunivoque de la pression relative interne du flotteur.

D'autres particularités et caractéristiques de la présente invention sont précisées dans le cadre de la description et des figures ci-après.

Le résultat est un nouveau dispositif de flottabilité qui permet de garder automatiquement un volume constant à une valeur choisie par l'opérateur, tel qu'un plongeur, quelle que soit l'immersion de celui-ci.

Un tel dispositif peut comporter plusieurs flotteurs aptes à être répartis autour d'une entité submersible, tel que le plongeur lui-même, de telle façon qu'en immersion leur centre de poussée totale résultant soit quasi confondu avec le centre de gravité de ladite entité ou du plongeur, lui permettant des changements de position plus faciles.

Les caractéristiques du flotteur selon l'invention lui donne une forme hydrodynamique quel que soit son volume de gonflage et la conception du détendeur-déverseur permet une diminution de la taille des vannes de purge par rapport à ceux des bouées à volume constant actuel, qui, du fait de leur fonctionnement à faible pression différentielle, nécessitent de gros diamètres de passage d'air/de gaz.

On pourrait citer d'autres avantages de la présente invention mais ceux cités ci-dessus en montrent déjà suffisamment pour en démontrer la nouveauté et l'intérêt.

La description et les dessins ci-joints représentent des exemples de réalisation de l'invention mais n'ont aucun caractère limitatif : d'autres réalisations sont possibles dans le cadre de la portée et de l'étendue de la présente invention, tel qu'en particulier dans la forme et la réalisation des flotteurs et de leur embase.
Les figures 1A et 1B représentent un dispositif suivant l'invention et équipant un plongeur.
Les figures 2A à 2F représentent différentes vues d'un flotteur suivant l'invention.
Les figures 3A et 3B représentent respectivement une vue en perspective et une vue en coupe, suivant A, A' de la figure 3A, d'un détendeur-déverseur suivant la présente invention.

Dans la présente description, on considérera que l'entité submersible est un plongeur 19 portant une bouteille ou réserve de gaz ou d'air 32 sur son dos, tel que représenté sur la figure 1B, apte à alimenter, grâce à un détendeur premier étage 31₁ et un régulateur détendeur-déverseur 20, différents flotteurs 11 reliés en parallèle tels que les trois représentés sur la figure 1, l'un sur la poitrine du plongeur 19 et les deux autres de part et d'autre de la bouteille réservoir 32.

Le régulateur 20 prend référence sur la pression ambiante 33 externe et permet, tel que défini ci-après, le réglage de la pression différentielle entre l'intérieur des flotteurs 11 et ladite pression externe ambiante ci-après.

Cette pression différentielle étant ainsi régulée, le volume des flotteurs 11, qui peut varier de 0 à 6 litres par exemple pour une pression réglable variant de 0 à 1 bar, reste constant quelle que soit l'immersion.

Pour cela chaque flotteur 11 comporte une membrane souple 23 élastique, fixée et tendue sur une embase rigide 25. De préférence ladite embase rigide 25 est convexe et la membrane élastique 23 est disposée et mise en prétension contre la face convexe de cette embase 25 avant tout remplissage de gaz ou d'air.

Pour assurer une bonne étanchéité entre la membrane élastique et ladite embase, celle-ci comporte une moins une nervure 26 périphérique qui coopère avec une gorge 22 d'une contre-bride 21 qui est fixée sur l'embase rigide à l'extérieur de la nervure 26 en prenant en sandwich le bord de ladite membrane 23.

La fixation entre l'embase, la membrane et la contre-bride peut se faire par serrage de boulons 34 traversant ces trois éléments et sans nécessiter un fort serrage du fait des caractéristiques ci-dessus nervure-gorge.

La tension initiale de la membrane, réalisée de préférence en élastomère à haute limite élastique et à forte élongation, est calculée pour permettre un travail de cette membrane 23 dans une zone où son module d'élasticité est à peu près constant ou tout au moins de telle sorte que sa déformation est une fonction monotone et biunivoque de la pression : l'épaisseur et les caractéristiques mécaniques de la membrane sont choisies pour avoir un volume donné à la pression maximum de sortie, vers le flotteur 11, choisie pour le régulateur 20.

L'air ou le gaz est injecté, entre la surface convexe de l'embase rigide 25 et la membrane, à travers un orifice d'entrée/sortie 28 et une connexion 30 reliant chaque flotteur 11 au régulateur détendeur-déverseur 20, afin d'obtenir un volume intérieur 29 prédéterminé.

L'embase 25 convexe comporte des raidisseurs 27 dans sa partie concave externe dimensionnée pour éviter toute déformation de l'embase lors de la mise sous pression. Pour améliorer l'étanchéité la membrane 23, obtenue par moulage, celle-ci peut comporter un renflement 24 qui pénètre dans la gorge 22 de la contre-bride 21 dans laquelle il est écrasé par la nervure 26 de l'embase 25.

La figure 2A est une vue éclatée d'une embase, d'une membrane et d'une contre-bride constituant un flotteur 11 avec une vue de détail 2B ; les figures 2C et 2D représentent les mêmes éléments que les figures 2A et 2B mais une fois assemblés par un système tel que des boulons écrous 34 ou tout autre système de serrage. La figure 2E est une vue d'un flotteur 11 en position active avec de l'air ou du gaz insufflé dans son volume intérieur 29 et la figure 2F est une vue de dessous de la partie concave de l'embase 25 à titre d'exemple.

Suivant les figures 3A et 3B, le système détendeur-déverseur 20 suivant l'invention est constitué d'un seul bloc régulateur, comportant un corps ou enveloppe externe 1 constitué de plusieurs parties dont une centrale creuse 1_{b} de forme cylindrique recevant les éléments ci-après, et des extrémités 1ₐ, 1_{c} vissées et fermant cette partie centrale : dans celle-ci le clapet de purge 7, permettant au gaz de s'échapper vers l'extérieur 33 à travers les orifices de purge 33₂, depuis l'intérieur du flotteur 11 à travers la connexion 30 de celui-ci vers l'orifice 30₂ du détendeur-déverseur 20, est intégré au piston de réglage de pression 6 qui porte le siège 9 du clapet de purge 7, et qui assure également la commande du clapet d'alimentation 2 en gaz ou air par les orifices 31₂ en provenance du détendeur 31₁ et vers l'intérieur du flotteur 11 par lesdits orifices 30₂ ; le clapet 2 et les orifices 31₂ étant situés dans une partie d'extrémité 1_{c} du corps 1.

Chaque clapet de purge 7 et d'alimentation 2, comportant un joint solidaire d'une face d'un piston venant en appui contre son siège de fermeture, est compensé, c'est-à-dire que la surface intérieure délimitée par ledit siège d'appui sur la face du piston porte-joint est égale à la surface de la face opposée du piston et soumise à la même pression aval grâce à un perçage réalisé dans ledit piston et faisant communiquer les deux dites faces, la pression amont ne s'exerçant que sur une partie au moins des faces latérales du piston. Ainsi l'effort d'ouverture desdits clapets ne dépend ni de la pression amont ni de la pression aval, mais seulement de l'effort de compression des ressorts 16 et 17 qui assurent l'étanchéité desdits clapets sur leur siège d'appui. Lesdits ressorts sont choisis avec des constantes de raideur les plus faibles possible afin de réduire l'erreur de réglage du différentiel de pression amont et aval qui assurera l'ouverture des clapets : par exemple pour un piston de 20 cm², une force de compression des ressorts de 5 Newton représente une insensibilité de réglage de 0,025 bar.

Le ressort 16 hélicoïdal est en appui à une des ses extrémités à l'intérieur du piston 6 et à son autre extrémité sur le clapet de purge 7, lequel clapet étant limité dans son déplacement, provoqué par la poussée du ressort 16, par une butée 10 solidaire du corps 1, grâce à une vis 12 décrite ci-après et portée par la partie 1ₐ d'extrémité de celui-ci opposée à celle 1_{c} portant le clapet 2, et disposée du côté du ressort 8 défini ci-après.

Le ressort 17 hélicoïdal est en appui quant à lui à une de ses extrémités contre le corps 1 du bloc régulateur 20 et à son autre extrémité sur le clapet d'alimentation 2, le siège 4 dudit clapet étant solidaire du corps 1 du bloc régulateur 20.

Un troisième ressort 8 hélicoïdal, tel qu'évoqué ci-dessus, est en appui à une de ses extrémités sur une butée 13 solidaire du corps 1 du bloc régulateur 20 et réglable par une molette 15, et à son autre extrémité sur le piston 6, lequel piston étant équilibré d'un côté par son ressort 8 et la pression ambiante externe 33, et de l'autre côté par la pression de gonflage du flotteur 11.

Ainsi le mode de fonctionnement d'un tel détendeur-déverseur est tel que l'air ou le gaz d'alimentation arrivant par l'orifice 31₂ passe par le clapet 2 pour gonfler les flotteurs 11 à travers une chambre 18 fermée par le piston 6 : celui-ci est donc équilibré par l'action du ressort 8 en appui sur la butée 13 réglable par la molette 15 agissant sur une vis 12 en appui sur un roulement de butée 14 et la pression hydrostatique d'un côté, et l'action de la pression de gonflage du flotteur de l'autre côté.

Si lors d'un changement de profondeur, tel qu'une immersion plus importante, la pression à l'intérieur du flotteur 11 devient alors plus faible que l'action du ressort 8 additionné de l'action de la pression hydrostatique qui a en effet alors augmenté, le piston 6 se déplace avec la tige 3 qui vient pousser et entraîner l'ouverture du clapet 2 équilibrée de chasse et qui vient admettre de l'air ou du gaz d'alimentation dans le flotteur 11 jusqu'à ce que l'équilibre du piston 6 vienne refermer le clapet 2 d'alimentation ou de chasse.

Une butée 5 limite le déplacement du piston 6 en cas de déséquilibre important, afin de limiter l'effort sur la tige 3.

En sens inverse, tel que lors d'une diminution de la profondeur d'immersion, si la pression dans le flotteur 11 est plus forte que l'action du ressort 8 additionné de l'action de la pression hydrostatique qui a alors en effet diminué, le piston 6 se déplace dans l'autre sens et la tige 10 qui est fixe vient alors bloquer le clapet équilibré de purge 7 qui vient laisser échapper l'air provenant du flotteur 11 jusqu'à ce que l'équilibre du piston vienne refermer le clapet de purge 7.

Les tiges 10 et 3 sont réglables afin d'ajuster la sensibilité du détendeur déverseur 20 à l'ouverture des clapets de chasse ou d'alimentation et de purge.

## Revendications

1. Dispositif de flottabilité à volume constant et réglable destiné à tout entité (19) submersible, apte à s'immerger à différentes profondeurs, et comportant au moins un flotteur (11) à membrane souple (23) rempli d'un gaz et dont la pression est régulée en fonction de la profondeur d'immersion, **caractérisé en ce que** :
- cette membrane (23) est élastique et délimite un volume de gaz (29) qui est fonction de l'élasticité de cette membrane (23) et de la pression relative intérieure dudit volume par rapport à la pression ambiante externe,
- un système détendeur-déverseur (20) assure l'alimentation et la purge dudit gaz vers ou depuis ledit volume interne (29) du flotteur (11).

2. Dispositif de flottabilité réglable selon la revendication 1, **caractérisé en ce que** ledit flotteur (11) comporte une embase rigide (25) sur laquelle est fixée et tendue ladite membrane (23) souple, celle-ci déterminant avec ladite embase rigide (25) ledit volume (29) de gaz du flotteur (11).

3. Dispositif de flottabilité suivant l'une quelconque des revendications 1 ou 2, **caractérisé en ce que** le matériau dans lequel est réalisée la membrane élastique (23) est tel que son module d'élasticité reste quasi constant dans la zone de déformation permettant d'obtenir le volume de flottabilité voulu, cette déformation étant une fonction quasi monotone et biunivoque de la pression relative interne du flotteur (11).

4. Dispositif de flottabilité selon l'une quelconque des revendications 2 ou 3, **caractérisé en ce que** l'embase rigide (25) dudit flotteur (11) est convexe et la membrane élastique (23) est disposée et mise en prétension avant tout remplissage de gaz.

5. Dispositif de flottabilité suivant l'une quelconque des revendications 2 à 4, **caractérisé en ce que** l'embase rigide (25) comporte au moins une nervure (26) périphérique qui coopère avec au moins une gorge (22) d'une contre-bride (21) qui est fixée sur la base rigide à l'extérieur de la nervure (26) en prenant en sandwich ladite membrane (23).

6. Dispositif de flottabilité suivant l'une quelconque des revendications 1 à 5, caractérisé en que le détendeur-déverseur (20) est un régulateur d'alimentation et de purge de gaz de telle façon que la pression interne de celui-ci dans le volume du flotteur (11), relativement par rapport à la pression ambiante extérieure, est quasi maintenue à une valeur prédéterminée correspondant à un volume de flottabilité voulu.

7. Dispositif de flottabilité suivant l'une quelconque des revendication 1 à 6, **caractérisé en ce qu'**il comporte plusieurs flotteurs (11) aptes à être répartis autour de l'entité submersible (19) de telle façon qu'en immersion leur centre de poussée total résultant soit quasi confondu avec le centre de gravité de ladite entité (19).

8. Dispositif de flottabilité suivant l'une quelconques des revendications 1 à 7, **caractérisé en ce que** le système déverseur-détendeur (20) est constitué d'un seul bloc régulateur dans lequel le clapet de purge (7) permettant au gaz d'échapper vers l'extérieur du flotteur (11) est intégré au piston de réglage de pression (6) qui porte le siège (9) du clapet de purge (7) et qui assure également la commande du clapet d'alimentation (2) en gaz vers l'intérieur du flotteur (11) .

9. Dispositif de flottabilité suivant la revendication 8, **caractérisé en ce que** chaque clapet de purge (7) et d'alimentation (2), comportant un joint solidaire d'une face d'un piston venant en appui contre son siège de fermeture, est compensé, la surface intérieure délimitée par ledit siège d'appui sur la face du piston porte-joint étant égale à la surface de la face opposée du piston et soumise à la même pression aval grâce à un perçage réalisé dans ledit piston et faisant communiquer les deux dites faces, la pression amont ne s'exerçant que sur une partie au moins des faces latérales du piston.

10. Dispositif de flottabilité suivant l'une quelconque des revendications 8 ou 9, **caractérisé en ce que** le bloc régulateur (20) comporte :
- un ressort (8) hélicoïdal en appui à une de ses extrémités sur une butée (13) solidaire du corps (1) du bloc régulateur (20) et réglable par une molette (15) et à son autre extrémité sur le piston (6), lequel piston étant équilibré d'un côté par son ressort (8) et la pression ambiante externe, et de l'autre côté par la pression de gonflage du flotteur (11),
- un ressort (16) hélicoïdal en appui à une de ses extrémités à l'intérieur du piston (6) et à son autre extrémité sur le clapet de purge (7), lequel clapet étant limité, dans son déplacement provoqué par la poussée du ressort (16), par une butée (10) solidaire du corps (1) du bloc régulateur (20) et disposé du côté du ressort (8),
- un ressort (17) hélicoïdal en appui à une de ses extrémités contre le corps (1) du bloc régulateur (20) et à son autre extrémité sur le clapet d'alimentation (2), le siège (4) dudit clapet étant solidaire du corps (1) du bloc régulateur (20).

## Claims

1. Buoyancy device with a constant and adjustable volume designed for any submersible entity (19), capable of being immersed at different depths, and comprising at least one float (11) with a flexible membrane (23) filled with a gas and the pressure of which is adjusted according to the depth of immersion, **characterised in that**:
- this membrane (23) is elastic and determines a volume of gas (29) which varies according to the elasticity of this membrane (23) and the relative internal pressure of said volume in relation to the external ambient pressure,
- a pressure relief-discharge system (20) ensures the supply and release of said gas to or from said internal volume (29) of the float (11).

2. Adjustable buoyancy device according to claim 1, **characterised in that** said float (11) comprises a rigid base (25) on which said flexible membrane (23) is fixed and stretched, the latter determining with said rigid base (25) said volume (29) of gas of the float (11).

3. Buoyancy device according to any one of claims 1 or 2, **characterised in that** the material of which the elastic membrane (23) is made is such that its modulus of elasticity remains almost constant in the zone of deformation allowing the desired volume of buoyancy to be obtained, this deformation being an almost monotonic and bijective function of the relative internal pressure of the float (11).

4. Buoyancy device according to any one of claims 2 or 3, **characterised in that** the rigid base (25) of said float (11) is convex and the elastic membrane (23) is arranged and pre-stressed before any filling of gas takes place.

5. Buoyancy device according to any one of claims 2 to 4, **characterised in that** the rigid base (25) comprises at least one peripheral ridge (26) which cooperates with at least one groove (22) of a counter-flange (21) which is fixed onto the rigid base on the outside of the ridge (26) sandwiching said membrane (23).

6. Buoyancy device according to any one of claims 1 to 5, **characterised in that** the pressure reliever-discharger (20) is a regulator of the supply and release of gas in such a manner that the internal pressure of the latter in the volume of the float (11), relative to the external ambient pressure, is almost maintained at a predetermined value corresponding to a desired buoyancy volume.

7. Buoyancy device according to any one of claims 1 to 6, **characterised in that** it comprises several floats (11) capable of being distributed around the submersible entity (19) in such a manner that when immersed, their resulting total centre of buoyancy coincides almost exactly with the centre of gravity of said entity (19).

8. Buoyancy device according to any one of claims 1 to 7, **characterised in that** the pressure relief-discharge system (20) is constituted of one single regulator block in which the purge valve (7) allowing the gas to escape towards the exterior of the float (11) is built into the pressure adjusting piston (6) which bears the seat (9) of the purge valve (7) and which also ensures the control of the gas supply valve (2) into the interior of the float (11).

9. Buoyancy device according to claim 8, **characterised in that** each purge valve (7) and service valve (2), comprising a joint integral with one face of a piston bearing against its closure seat, is offset, the interior surface determined by said supporting seat on the face of the seal-bearing piston being equal to the surface of the opposite face of the piston and subjected to the same downstream pressure thanks to a piercing made in the said piston and causing the two faces to communicate, the upstream pressure only being exerted on at least one part of the side faces of the piston.

10. Buoyancy device according to any one of claims 8 or 9, **characterised in that** the control block (20) comprises:
- a helical spring (8) supported on one of its ends by a stop (13) integral with the body (1) of the control block (20) and adjustable by a control wheel (15) and on its other end on the piston (6), the said piston being balanced on one side by its spring (8) and the external ambient pressure, and on the other side by the inflation pressure of the float (11),
- a helical spring (16) supported on one of its ends by the interior of the piston (6) and on the other end by the purge valve (7), said valve being limited, in its displacement caused by the thrust of the spring (16), by a stop (10) integral with the body (1) of the control block (20) and arranged next to the spring (8),
- a helical spring (17) supported on one of its ends against the body (1) of the control block (20) and on its other end on the service valve (2), the seat (4) of said valve being integral with the body (1) of the control block (20).

## Patentansprüche

1. Auftriebsvorrichtung mit konstantem und einstellbarem Volumen für eine beliebige Taucheinheit (19), die so ausgebildet ist, dass sie in unterschiedliche Tiefen tauchen kann, und mit wenigstens einem Auftriebskörper (11) mit einer nachgiebigen Membrane (23), der mit einem Gas gefüllt ist und dessen Druck in Abhängigkeit von der Tauchtiefe eingestellt wird, **dadurch gekennzeichnet, dass**:
- diese Membrane (23) elastisch ist und ein Gasvolumen (29) begrenzt, das abhängig ist von der Elastizität dieser Membrane (23) und des in Bezug zu dem äußeren Umgebungsdruck relativen Innendrucks des Volumens,
- ein Druckminderer-Überströmer-System (20) das Zuführen oder Ausblasen des Gases zum Innenvolumen (29) des Auftriebskörpers (11) hin oder aus diesem sicherstellt.

2. Einstellbare Auftriebsvorrichtung nach Anspruch 1, **dadurch gekennzeichnet, dass** der Auftriebskörper (11) eine steife Befestigungsfläche (25) umfasst, auf welcher die nachgiebige Membrane (23) befestigt und gehalten wird, wobei diese mit der steifen Befestigungsfläche (25) das Gasvolumen (29) des Auftriebskörpers (11) bestimmt.

3. Auftriebsvorrichtung nach einem der Ansprüche 1 oder 2, **dadurch gekennzeichnet, dass** das Material, aus welchem die elastische Membrane (23) hergestellt ist, so ist, dass ihr Elastizitätsmodul in der Verformungszone quasi konstant bleibt, was erlaubt, das gewünschte Auftriebsvolumen zu erhalten, wobei diese Verformung eine quasi monotone und eineindeutige Abhängigkeit von dem relativen Innendruck des Auftriebskörpers (11) hat.

4. Auftriebsvorrichtung nach einem der Ansprüche 2 oder 3, **dadurch gekennzeichnet, dass** die steife Befestigungsfläche (25) des Auftriebskörpers (11) konvex ist und die elastische Membrane (23) vor jeder Gasbefüllung angeordnet und unter Druck gesetzt wird.

5. Auftriebsvorrichtung nach einem der Ansprüche 2 bis 4, **dadurch gekennzeichnet, dass** die steife Befestigungsfläche (25) wenigstens eine Umfangsrippe (26) aufweist, die mit wenigstens einer Hohlkehle (22) eines Gegenflansches (21) zusammenwirkt, der auf der steifen Basis außerhalb der Rippe (26) unter Aufnahme der Membrane (23) in Sandwich-Bauweise befestigt ist.

6. Auftriebsvorrichtung nach einem der Ansprüche 1 bis 5, **dadurch gekennzeichnet, dass** der Druckminderer-Überströmer (20) ein Zuführ- und Ausblasregler für das Gas ist, der so funktioniert, dass der Innendruck desselben im Volumen des Auftriebskörpers (11), relativ zum äußeren Umgebungsdruck, quasi auf einem vorbestimmten Wert gehalten wird, der einem gewünschten Auftriebsvolumen entspricht.

7. Auftriebsvorrichtung nach einem der Ansprüche 1 bis 6, **dadurch gekennzeichnet, dass** diese mehrere Auftriebskörper (11) umfasst, die so ausgebildet sind, dass diese um die Taucheinrichtung (19) herum verteilt sind, derart, dass beim Tauchen ihr resultierender gesamter Druckmittelpunkt quasi mit dem Schwerpunkt der Einrichtung (19) zusammenfällt.

8. Auftriebsvorrichtung nach einem der Ansprüche 1 bis 7, **dadurch gekennzeichnet, dass** das Überströmer-Druckminderer-System (20) gebildet wird aus einem einzigen Reglerblock, in welchem die Ausblas-Ventilklappe (7), welche dem Gas ermöglicht, aus dem Auftriebskörper (11) nach außen zu entweichen, in den Druckreglerkolben (6) integriert ist, der den Sitz (9) der Ausblas-Ventilklappe (7) trägt und der auch die Steuerung der Ventilklappe (2) für die Gaszuführung in das Innere des Auftriebskörpers (11) sicherstellt.

9. Auftriebskörper nach Anspruch 8, **dadurch gekennzeichnet, dass** jede Ausblas-(7)- und Zuführ (2)-Ventilklappe, die eine feste Verbindung zu einer Fläche eines Kolbens aufweist, die zur Anlage an seinem Schließsitz kommt, ausgeglichen wird, wobei die durch den Anschlagsitz an der die Verbindung tragenden Fläche des Kolbens begrenzte Innenfläche gleich der Oberfläche der entgegengesetzten Seite des Kolbens ist und aufgrund einer in dem Kolben ausgeführten und die zwei Seiten in Kommunikation bringenden Bohrung stromabwärts dem gleichen Druck ausgesetzt ist, wobei der stromaufwärts herrschende Druck nur auf wenigstens einen Bereich der Seitenflächen des Kolbens wirkt.

10. Auftriebsvorrichtung nach einem der Ansprüche 8 bis 9, **dadurch gekennzeichnet, dass** der Reglerblock (20) umfasst:
- eine Schraubenfeder (8), die mit einem ihrer beiden Enden an einem Widerlager (13) anliegt, das fest mit dem Gehäuse (1) des Reglerblocks (20) verbunden ist, und die durch ein Rädchen (15) einstellbar ist, und an ihrem anderen Ende an den Kolben (6) anstößt, wobei der Kolben einerseits durch seine Feder (8) und den äußeren Umgebungsdruck und anderseits durch den Aufblasdruck des Auftriebskörpers (11) in Gleichgewicht gebracht wird,
- eine Schraubenfeder (16), die mit einem ihrer Enden an der Innenseite des Kolbens (6) und mit ihrem anderen Ende an der Ausblas-Ventilklappe (7) anliegt, wobei die Ventilklappe in ihrer durch den Druck der Feder (16) provozierten Verschiebung durch ein Widerlager (10) begrenzt ist, das mit dem Gehäuse (1) des Reglerblocks (20) fest verbunden ist und an einer Seite der Feder (8) angeordnet ist,
- eine Schraubenfeder (17), die mit einem ihrer Enden an dem Gehäuse (1) des Reglerblocks (20) und mit ihrem anderen Ende an der Zuführ-Ventilklappe (2) anliegt, wobei der Sitz (4) der Ventilklappe fest mit dem Gehäuse (1) des Reglerblocks (20) verbunden ist.
